# EUROPÄISCHE PATENTSCHRIFT

(11) **EP 2 113 607 B1**
(45) Veröffentlichungstag und Bekanntmachung des Hinweises auf die Patenterteilung: **19.01.2011**
(21) Anmeldenummer: 09154958.4
(22) Anmeldetag: 12.03.2009
(51) Int. Cl.: D21F 5/02, D21F 5/04, D21F 3/02

(54) **Maschine zur Herstellung einer einseitig glatten Papierbahn**
Machine for producing a sheet of one-sided smooth sheet of paper
Machine destinée à la fabrication d'une bande de papier lisse sur un côté

(30) Priorität: 28.04.2008 DE 102008001410
(43) Veröffentlichungstag der Anmeldung: 04.11.2009
(73) Patentinhaber: Voith Patent GmbH, 89522 Heidenheim (DE)
(72) Erfinder: Mirsberger, Peter, 88255 Baienfurt (DE); Zenz, Jürgen, 88255 Baienfurt (DE)

(56) Entgegenhaltungen:
- DE-A1- 4 029 098
- US-A- 3 078 592
- US-A- 3 198 695

## Beschreibung

Die Erfindung betrifft eine Maschine zur Herstellung einer einseitig glatten Papierbahn, mit einem Formierbereich, einem Pressenbereich und einem Trocknungsbereich, bei der die der zu glättenden Vorderseite gegenüberliegende Rückseite der Papierbahn sowohl in einem dem Pressenbereich zugeordneten Pressnip als auch in einem ersten dem Trocknungsbereich zugeordneten Pressnip jeweils mit einem Pressfilz in Kontakt kommt, wobei der erste dem Trocknungsbereich zugeordnete Pressnip zwischen einem befilzten Presselement und einem Glätt- und/oder Yankeezylinder gebildet ist wobei die Papierbahn nach dem ersten dem Trocknungsbereich zugeordneten Pressnip durch einen zweiten dem Trocknungsbereich zugeordneten Pressnip geführt ist. Eine derartige Maschine ist in der noch nicht veröffentlichten deutschen Patentanmeldung 10 2007 027 270.9 beschrieben.

Die Herstellung von einseitig glatten Papieren mit einem Flächengewicht von üblicherweise 25 bis 50 g/m² erfolgt heute auf sogenannten MG-Maschinen (MG = Maschinenglättung). Dabei wird die Bahn mit vergleichsweise niedrigem Trockengehalt mittels einer Anpresswalze an den Glätt- oder Yankeezylinder übertragen.

Zur Erzeugung einer hohen Glätte wurde insbesondere auch bereits vorgeschlagen, die Papierbahn mit ihrer zu glättenden Vorder- oder Schönseite über zwei Presswalzen gegen den Glätt- bzw. Yankeezylinder zu pressen. Dabei hat die der zu glättenden Vorderseite gegenüberliegende Rückseite der Papierbahn keinen Kontakt mit einer glatten Walze. Entsprechend weist die Rückseite der Papierbahn eine hohe Rauhigkeit auf. Typische PPS-Werte für mittels einer herkömmlichen, klassischen Yankee-Maschine hergestellte Papiere sind für die Vorderseite beispielsweise 3,0 µm, während die betreffenden Werte für die Rückseite > 7 µm sind.

Bei vielen Anwendungen ist aber auch auf der Rückseite der Papierbahn eine geringere Rauhigkeit erwünscht, wozu bisher der Yankee-Maschine ein Glättwerk nachgeordnet wurde, was nun aber relativ aufwändig ist.

Weiterhin ist aus der Druckschrift US 3 198 695 A eine derartige Maschine bekannt, wobei die Papierbahn durch zwei befilzte Pressnips am Yankeezylinder geführt wird, um eine möglichst gute Entwässerung zu erreichen.

Bei moderneren Konzepten zur Herstellung von einseitig glatten Papieren wird zur Verbesserung des Trockengehalts und der Glätte der Vorderseite ein Pressenkonzept mit Schuhpresse und Transferband eingesetzt, wie dies auch bei der in der älteren deutschen Patentanmeldung 10 2007 027 270.9 beschriebenen Maschine der Fall ist. Das Problem einer hohen Rauhigkeit der Rückseite der Papierbahn ist jedoch auch hier noch vorhanden. Um auch die Rauhigkeit der Rückseite reduzieren zu können, ist ein zusätzliches Softnip-Glättwerk mit Thermowalze auf der Rückseite erforderlich, was zusätzliche Investitions- und Betriebskosten, zumindest jedoch eine Verlängerung der Maschine mit sich bringt. Herkömmliche, das heißt insbesondere harte Anpresswalzen mit einem massiven Walzenmantel, der auch mit Gummi beschichtet sein kann, können sich der sich unter Betriebsbedingungen verformten Kontur des Glätt- bzw. Yankeezylindermantels nur eingeschränkt anpassen. Sie müssen für einen Betriebspunkt bombiert werden. Änderungen des Dampfdrucks und der Linienkraft führen zu ungleichmäßigen Anpressungen über die Länge des Zylinders und auch dadurch zu unbefriedigenden Glätte- und Glanzquerprofilen. Will man eine gleichmäßige Anpressung gegen den Glätt- bzw. Yankeezylinder erreichen, ist das Betriebsfenster bezüglich des Dampfdrucks des Zylinders und der Linienkraft der beiden Anpresswalzen am Glätt- bzw. Yankeezylinder stark eingeschränkt, was die Flexibilität der gesamten Maschine beeinträchtigt.

Der Erfindung liegt die Aufgabe zugrunde, eine verbesserte Maschine der eingangs genannten Art zu schaffen, bei der die zuvor erwähnten Probleme beseitigt sind. Dabei soll insbesondere eine möglichst hohe Gleichmäßigkeit von Glätte und Glanz über die Maschinenbreite in einem möglichst weiten Betriebsfenster bei reduzierter Rauhigkeit der Rückseite der Papierbahn gegeben sein.

Diese Aufgabe wird erfindungsgemäß dadurch gelöst, dass der zweite dem Trocknungsbereich zugeordnete Pressnip zwischen einer glatten Pressfläche und dem Glätt- bzw. Yankeezylinder gebildet ist und in diesem die Rückseite der Papierbahn mit der glatten Pressfläche in Kontakt kommt.

Da der zweite dem Trocknungsbereich zugeordnete Pressnip unbefilzt und zwischen dem Glätt- bzw. Yankeezylinder und einer glatten Pressfläche gebildet ist, wird, vergleichbar einer Offsetpresse, vor allem die Rauhigkeit der Rückseite reduziert. Bei der Vorderseite verbessern sich die Glanz- und Glättewerte.

Gemäß einer bevorzugten praktischen Ausführungsform der erfindunggemäßen Maschine ist die mit der Rückseite der Papierbahn in Kontakt kommende glatte Pressfläche durch eine insbesondere mit einem elastischen Mantel versehene Durchbiegungseiristellwalze gebildet.

Dabei umfasst die Durchbiegungseinstellwalze vorteilhafterweise ein drehfestes Joch, um das der insbesondere elastische Walzenmantel umläuft, und zwischen dem Joch und dem Walzenmantel angeordnete, quer zur Bahnlaufrichtung verteilte insbesondere hydraulische Anpresseinheiten oder Stützelemente. Zweckmäßigerweise sind hierbei die Anpresseinheiten über eine der Durchbiegungseinstellwalze zugeordnete Steuer- und/oder Regeleinrichtung einzeln, gruppenweise und/oder gemeinsam ansteuerbar.

Von Vorteil ist insbesondere, wenn der Mantel der Durchbiegungseinstellwalze in Walzenlängsrichtung so elastisch ist und/oder die Anpresseinheiten über die Steuer- und/oder Regeleinrichtung so ansteuerbar sind, dass sich die Durchbiegungseinstellwalze zumindest im Wesentlichen an die Kontur der Oberfläche des Glätt- bzw. Yankeezylinders in dessen Längsrichtung anpasst. Der elastische Mantel passt sich damit optimal der Kontur des Glätt- bzw. Yankeezylindermantels über einen weiten Linienkraftbereich an. Dabei soll die im Querschnitt betrachtet kreiszylindrische Form der Durchbiegungseinstellwalze zumindest im Wesentlichen aufrecht erhalten bleiben. Bevorzugt ist also der Elastizitätsmodul in Längsrichtung der Durchbiegungseinstellwalze kleiner als der Elastizitätsmodul in Umfangsrichtung der Durchbiegungseinstellwalze. Bei dieser Durchbiegungseinstellwalze kann es sich also insbesondere um eine sogenannte "NipcoElast"-Walze (Voith) handeln. Grundsätzlich können die verschiedenen Anpresseinheiten mit gleichem Druck oder zumindest teilweise mit unterschiedlichem Druck beaufschlagt werden.

Der elastische Walzenmantel der Durchbiegungseinstellwalze kann insbesondere aus Kunststoff und/oder Faser-Kunststoff-Verbund bestehen und weist einen Elastizitätsmodul in Längsrichtung E_{L} von 7000 bis 12000 N/m², vorzugsweise von 10000 N/m² und in Umfangsrichtung einen Elastizitätsmodul von Eu von 25000 bis 45000 N/m², vorzugsweise Eu = 35000 N/m² auf.

Der elastische Walzenmantel weist vorzugsweise einen Bezug auf. Dieser Walzenbezug kann aus einem elastomeren Material, insbesondere aus Gummi und oder Polyurethan bestehen. Es sind auch Composite-Bezüge möglich, wie zum Beispiel kohlefaser- oder glasfaserverstärkte Kunststoffe (CFK, GFK). Der Härtebereich des Walzenbezuges liegt zwischen 0 und 90 Pussey&Jones (P&J), vorzugsweise zwischen 10 und 40 P&J und besonders bevorzugt im weichen Bereich von 20 P&J. Im harten Bereich vorzugsweise zwischen 85 und 95 ShoreD.

Der elastische Walzenmantel bildet dann zusammen mit dem Bezug den Elastmantel.

Gemäß einer alternativen Ausführungsform der erfindungsgemäßen Maschine ist die mit der Rückseite der Papierbahn in Kontakt kommende glatte Pressfläche durch eine mit einem elastischen Bezug vorzugsweise aus Gummi oder Polyurethan versehene bombierte Anpresswalze gebildet. Bei dieser Ausführungsform ergibt sich allerdings bezüglich des Dampfdrucks und der Belastung ein relativ kleineres Betriebsfenster.

Gemäß einer weiteren zweckmäßigen Ausführungsform ist die mit der Rückseite der Papierbahn in Kontakt kommende glatte Pressfläche durch eine unbefilzte Schuhpresswalze gebildet, die mit einem glatten Pressmantel versehen ist.

Eine bevorzugte praktische Ausführungsform der erfindungsgemäßen Maschine zeichnet sich dadurch aus, dass die herzustellende Papierbahn mittels eines Wasser aufnehmenden ersten Pressfilzes von dem Formierbereich übernommen wird und zusammen mit dem ersten Pressfilz und einem zumindest im Wesentlichen nicht Wasser aufnehmenden glatten Transferband durch den dem Pressenbereich zugeordneten Pressnip geführt ist, der erste Pressfilz unmittelbar nach dem dem Pressenbereich zugeordneten Pressnip von der Papierbahn weggeführt und die Papierbahn zusammen mit dem glatten Transferband vom dem Pressenbereich zugeordneten Pressnip weggeführt ist, anschließend mittels eines insbesondere konditionierten Wasser aufnehmenden, nicht durch den dem Pressenbereich zugeordneten Pressnip geführten zweiten Pressfilzes von dem glatten Transferband übernommen wird und anschließend zusammen mit dem zweiten Pressfilz durch den ersten dem Trocknungsbereich zugeordneten Pressnip geführt ist.

Durch die effizientere mechanische Entwässerung der Bahn vor dem Beginn der thermischen Trocknung im Trocknungsbereich wird eine deutliche Steigerung der Produktionsleistung erreicht. Zudem ergibt sich eine geschlossene und abrissfreie Bahnführung vom Formierbereich bzw. Sieb bis zum Glätt- bzw. Yankeezylinder des Trocknungsbereichs.

Gemäß einer bevorzugten praktischen Ausführungsform ist der erste Pressfilz unmittelbar nachdem dem Pressenbereich zugeordneten Pressnip unter einem mit dem Transferband und entsprechend der Papierbahn gebildeten Winkel > 0°, vorzugsweise > 10°, von der Papierbahn weggeführt.

Von Vorteil ist insbesondere auch, wenn der dem Pressenbereich zugeordnete Pressnip durch eine Schuhpresse gebildet ist.

Die zu glättende Vorderseite der Papierbahn ist zweckmäßigerweise durch die in Bezug auf die Blattbildung untere Seite der Papierbahn gebildet.

Bevorzugt ist der erste Pressfilz als Oberfilz und das glatte Transferband als unteres Band durch den dem Pressenbereich zugeordneten Pressnip geführt.

Zweckmäßigerweise wird die Papierbahn im Bereich einer von dem zweiten Pressfilz umschlungenen Pickup-Walze durch den zweiten Pressfilz von dem glatten Transferband übernommen. Anschließend kann die Papierbahn dann zusammen mit dem zweiten Pressfilz durch den ersten dem Trocknungsbereich zugeordneten Pressnip geführt werden.

Gemäß einer bevorzugten Ausführungsform der erfindungsgemäßen Maschine ist das zusammen mit dem Glätt- bzw. Yankeezylinder den ersten dem Trocknungsbereich zugeordneten Pressnip bildende Presselement durch eine Saugwalze, durch die von dem zweiten Pressfilz umschlungene Pickup-Walze, eine harte Walze oder eine Schuhpresseinheit, insbesondere eine Schuhpresswalze gebildet.

Dabei kann insbesondere ein gut konditionierter zweiter Pressfilz zum Einsatz kommen, der eine weitere Trockengehaltssteigerung auf Trockengehalte bis beispielsweise 50 % oder darüber ermöglicht. Entsprechend weniger Wasser muss verdampft werden. Bei gleicher Verdampfungsleistung steigt die Produktion, oder bei gleicher Produktion nehmen die spezifischen Trocknungskosten ab, nachdem beispielsweise weniger Gas für die dem Glätt- bzw. Yankeezylinder zugeordnete Haubenheizung benötigt wird und/oder gegebenenfalls ein kleinerer Glätt- bzw. Yankeezylinder eingesetzt werden kann.

Von Vorteil ist insbesondere auch, dass die Papierbahn mit ihrer zuvor mit dem glatten Transferband in Kontakt gekommenen Seite an den Glätt- bzw. Yankeezylinder übergeben wird.

Versuche haben gezeigt, dass mit steigendem Trockengehalt der auf den Glätt- bzw. Yankeezylinder auflaufenden Papierbahn auch der Druck erhöht werden muss, mit dem die Bahn an den Glätt- bzw. Yankeezylinder gepresst wird, um hohe Glätte- und Glanzwerte auf der Vorderseite der Papierbahn zu erzeugen. Dabei wird durch den Einsatz einer unbefilzten Anpresswalze schon bei vergleichsweise niedrigen Belastungen, das heißt beispielsweise bei einer Linienkraft im Bereich von etwa 30 bis etwa 80 N/mm, ein hoher spezifischer Anpressdruck erzielt.

Aufgrund der erfindungsgemäßen Lösung wird die beispielsweise durch den Filzkontakt in den beiden vorangehenden Pressnips erzeugte Rauhigkeit auf der Rückseite der Papierbahn deutlich reduziert. Durch den Einsatz der Elastwalze bzw. "NipcoElast"-Walze kann die Belastung des Pressnips in Abhängigkeit von den jeweiligen Anforderungen in einem weiten Bereich variiert werden, ohne dass das Glätte-, Glanz- oder Dicken-Querprofil negativ beeinflusst wird.

Anders als bei der Herstellung von Tissuepapier erfolgt im vorliegenden Fall keine Kreppung am Glätt- bzw. Yankeezylinder. Die Papiere besitzen eine wesentlich niedrigere Luftdurchlässigkeit sowie eine höhere Glätte und/oder Glanz. Die Papiere sollen also in erster Linie eine möglichst hohe Glätte bzw. Glanz aufweisen. Das spezifische Volumen (Bulk) sind zweitrangig.

Mit der erfindungsgemäßen Maschine lassen sich besonders vorteilhaft einseitig glatte Papiere mit geringer Rückseitenrauhigkeit herstellen. Der Flächengewichtsbereich reicht von 30 bis 120 g/m², vorzugsweise liegt er im Bereich von 35 bis 70 g/m². Die Dichte des Papieres liegt nach dem Glättzylinder zwischen 0,65 und 0,77 g/cm³, bevorzugt bei 0,67 bis 0,74 g/cm³. Im Vergleich zu Tissue-Papieren weisen die Papiere einen höheren Luftdurchströmwiderstand auf, der - gemessen nach Gurley, im Bereich zwischen 15 bis 90 s/(100ml) und vorzugsweise zwischen 25 bis 60 s/(100ml) liegt. Die Porosität, gemessen nach Bendtsen liegt im Bereich von100 bis 700 ml/min, insbesondere zwischen 150 und 500ml/min. Entsprechend der Erfindung lassen sich besonders gute Rauigkeitswerte insbesondere für die Rückseite, obwohl diese keinen direkten Kontakt mit dem Glättzylinder hat, erreichen. Die Rauigkeit der Vorderseite, die Kontakt zum Glättzylinder hat, liegt gemessen nach Bendtsen nach dem Glättzylinder bei 100 bis 500 ml/min, vorzugsweise zwischen 120 und 250 ml/min. Obwohl die Rückseite keinen Kontakt zum Glättzylinder hat, können Rauigkeitswerte von kleiner 1500 ml/min, insbesondere von 300 bis 900 ml/min nach Bendtsen erreicht werden.

Die Erfindung wird im Folgenden anhand von Ausführungsbeispielen unter Bezugnahme auf die Zeichnung näher erläutert; in dieser zeigen:
- Fig. 1: eine schematische Teildarstellung einer beispielhaften Ausführungsform einer erfindungsgemäßen Maschine zur Herstellung einer einseitig glatten Papierbahn,
- Fig. 2: eine schematische Längsschnittdarstellung eines End- bereichs einer beispielhaften Ausführungsform, sowie eine schematische Querschnittsdarstellung der elasti- schen Durchbiegungseinstellwalze der Maschine

Fig. 1 zeigt in schematischer Teildarstellung eine beispielhafte Ausführungsform einer Maschine 10 zur Herstellung einer einseitig glatten Papierbahn 12 mit einem Formierbereich 14, einem Pressenbereich 16 und einem Trocknungsbereich 18.

Dabei wird die herzustellende Papierbahn 12 mittels eines wasseraufnehmenden ersten Pressfilzes 20 im Bereich einer vom Pressfilz 20 umschlungenen ersten Pickup-Walze 22 von einem Sieb 24 des Formierbereichs 14 übernommen und zusammen mit dem ersten Pressfilz 20 und einem zumindest im Wesentlichen nicht wasseraufnehmenden glatten Transferband 26 durch einen dem Pressbereich 16 zugeordneten Pressnip 28 geführt. Der erste Pressfilz 20 wird unmittelbar nach dem dem Pressenbereich 16 zugeordneten Pressnip 28 von der Papierbahn 12 und dem glatten Transferband 26 weggeführt.

Anschließend wird die Papierbahn 12 mittels eines vorzugsweise konditionierten und insbesondere nicht strukturierten wasseraufnehmenden, nicht durch den dem Pressenbereich 16 zugeordneten Pressnip 28 geführten zweiten Pressfilzes 30 von dem glatten Transferband 26 übernommen. Daraufhin wird die Papierbahn 12 zusammen mit dem zweiten Pressfilz 30 durch einen ersten dem Trocknungsbereich 18 zugeordneten Pressnip 32 geführt. Auch in diesem ersten dem Trocknungsbereich 18 zugeordneten Nip 32 wird also wieder eine Presskraft erzeugt.

Dabei kann der erste Pressfilz 20 unmittelbar nach dem den Pressenbereich 16 zugeordneten Pressnip 28 unter einem mit dem Transferband 26 und entsprechend der Papierbahn 12 gebildeten Winkel > 0°, vorzugsweise > 10°, von der Papierbahn 12 weggeführt werden.

Wie anhand der Fig. 1 zu erkennen ist, kann der dem Pressenbereich 16 zugeordnete Pressnip 28 insbesondere durch eine Schuhpresse gebildet sein. Im vorliegenden Fall umfasst die Schuhpresse beispielsweise eine obenliegende Schuhpresseinheit, insbesondere Schuhpresswalze 36 und eine untere Gegenwalze 38.

Der erste Pressfilz 20 kann insbesondere als Oberfilz und das glatte Transferband 26 insbesondere als unteres Band durch den dem Pressenbereich 16 zugeordneten Pressnip 28 geführt sein.

Die Papierbahn 12 wird im Bereich einer von dem zweiten Pressfilz 30 umschlungenen zweiten Pickup-Walze 40 durch den zweiten Pressfilz 30 von dem glatten Transferband 26 übernommen.

Dabei ist im vorliegenden Fall der erste dem Trocknungsbereich 18 zugeordnete Pressnip 32 beispielsweise zwischen einer von der zweiten Pickup-Walze 40 getrennten Saugwalze 48 und einem Glätt- und/oder Yankeezylinder 44 gebildet. Beim vorliegenden Ausführungsbeispiel dient also die Saugwalze 48 als mit dem Glätt- bzw. Yankeezylinder 44 zusammenwirkendes Presselement. Grundsätzlich ist jedoch beispielsweise auch eine solche Ausführungsform denkbar, bei der das betreffende Presselement gleichzeitig durch die zweite Pickup-Walze 40 gebildet wird.

Dem Glätt- bzw. Yankeezylinder 44 kann eine Trocknungshaube 46 zugeordnet sein.

Die der zu glättenden Vorderseite 34 gegebenüberliegende Rückseite 42 der Papierbahn 12 kommt also sowohl in dem dem Pressenbereich 16 zugeordneten Pressnip 28 als auch in dem ersten dem Trocknungsbereich 18 zugeordneten Pressnip 32 jeweils mit einem Pressfilz 20 bzw. 30 in Kontakt. Dabei ist der erste dem Trocknungsbereich 18 zugeordnete Pressnip 32 zwischen dem befilzten Presselement 48 und dem Glätt- bzw. Yankeezylinder 44 gebildet, wobei das Presselement 48 im vorliegenden Fall beispielsweise durch eine Saugwalze gebildet ist.

Die Papierbahn 12 ist in Bahnlaufrichtung L nach dem ersten dem Trocknungsbereich 18 zugeordneten Pressnip 32 durch einen zweiten dem Trocknungsbereich 18 zugeordneten Pressnip 50 geführt, der zwischen einer glatten Pressfläche 52 und dem Glätt- bzw. Yankeezylinder 44 gebildet ist und in dem die Rückseite 42 der Papierbahn 12 mit der glatten Pressfläche 52 in Kontakt kommt.

Dabei ist die mit der Rückseite 42 der Papierbahn 12 in Kontakt kommende glatte Pressfläche 52 im vorliegenden Fall beispielsweise durch eine mit einem elastischen Mantel 54 (vgl. auch die Fig. 2 versehene Durchbiegungseinstellwalze 56 gebildet. Dabei kann es sich insbesondere um eine sogenannte "NipcoElast"-Walze (Voith) handeln. In Fig. 2 ist ein Ausführungsbeispiel einer solchen "NipcoElast"-Walze wiedergegeben.

Wie beispielsweise anhand der Fig. 2 zu erkennen ist, umfasst eine solche Durchbiegungseinstellwalze 56 ein drehfestes Joch 58, um das der elastische Walzenmantel 54 umläuft, und zwischen dem Joch 58 und dem Walzenmantel 54 angeordnete, quer zur Bahnlaufrichtung L verteilte hydraulische Anpresseinheiten oder Stützelemente 60. Die Fig. 2 zeigt eine schematische Längsschnittdarstellung eines Endbereichs sowie eine schematische Querschnittdarstellung der elastischen Durchbiegungseinstellwalze 56. Der elastische Walzenmantel 54 weist einen Walzenbezug 62 auf und bildet damit den Elastmantel 64 der Durchbiegungseinstellwalze 56.

Der elastische Walzenmantel 54 der Durchbiegungseinstellwalze besteht aus einem Faser-Kunststoff-Verbund und weist einen Elastizitätsmodul in Längsrichtung E_{L} von 10000 N/m² und in Umfangsrichtung einen Elastizitätsmodul von E_{U} = 35000 N/m² auf.

Der Walzenbezug 62 des elastischen Walzenmantels 54 besteht aus einem elastomeren Material, insbesondere aus Gummi und/oder Polyurethan. Es sind auch Composite-Bezüge möglich, wie zum Beispiel kohlefaser- oder glasfaserverstärkte Kunststoffe (CFK, GFK). Der Härtebereich des Walzenbezuges. 62 liegt bei 20 P&J. Im harten Bereich vorzugsweise zwischen 85 und 95 ShoreD.

Die Anpresseinheiten 60 können über eine der Durchbiegungseinstellwalze 56 zugeordnete Steuer- und/oder Regeleinrichtung einzeln, gruppenweise und/oder gemeinsam ansteuerbar sein. Die verschiedenen beispielsweise hydraulischen Anpresseinheiten 60 können also beispielsweise durch den gleichen Druck oder zumindest teilweise durch einen unterschiedlichen Druck beaufschlagt werden.

Es ist beispielsweise eine solche Ausführung denkbar, bei der der Mantel 54 der Durchbiegungseinstellwalze 56 in Walzenlängsrichtung so elastisch ist und/oder die Anpresseinheiten 60 über die Steuer- und/oder Regeleinrichtung so ansteuerbar sind, dass sich die Durchbiegungseinstellwalze 56 bzw. deren Elastmantel 64 insbesondere über einen großen Linienkraftbereich zumindest im Wesentlichen an die Kontur der Oberfläche des Glätt- bzw. Yankeezylinders 44 in dessen Längsrichtung anpasst. Hingegen kann der Walzenmantel 54 im Betrieb seine zumindest im Wesentlichen kreiszylindrische Querschnittsform (vgl. Fig. 3) beibehalten. Bevorzugt ist also der Elastizitätsmodul in Längsrichtung der Durchbiegungseinstellwalze kleiner als der Elastizitätsmodul in Umfangsrichtung.

Durch die elastische Durchbiegungsausgleichswalze bzw. "NipcoElast"-Walze 56 mit Elast-Mantel ergibt sich eine deutliche Reduzierung der Rückseiten-Rauhigkeit bei gleichmäßiger, intensiver Anpressung an den Glätt- bzw. Yankeezylinder für eine optimale Glätte und Glanz.

Zu den Vorteilen der elastischen Durchbiegungseinstellwalze bzw. "NipcoElast"-Walze zählen unter anderem:
- großer Walzendurchmesser, zum Beispiel D = 730 mm
- gleichmäßige Linienkraft im Arbeitsbereich von beispielsweise etwa 10 bis etwa 100 N/mm
   → Selbstanpassung des Mantels an die Gegenwalze (z. B. Glättzylinder)
   → keine Linienkraftfehler durch fehlerhafte Bombierungseinstellung oder sonstige Einflüsse möglich
- sehr einfache Steuerung (Druck/Linienkraft = proportional)
   → beispielsweise nur 1 Zonendruck
   → hydraulische Durchbiegungsanpassung entfällt im Fall eines einheitlichen Zonendrucks
- hohe Dämpfungseigenschaft durch geringe Mantelmasse
   → Bezugsschonung

### Bezugszeichenliste

- 10: Maschine
- 12: Papierbahn
- 14: Formierbereich
- 16: Pressenbereich
- 18: Trocknungsbereich
- 20: erster Pressfilz
- 22: erste Pickup-Walze
- 24: Sieb
- 26: glattes Transferband
- 28: Pressnip
- 30: zweiter Pressfilz
- 32: Pressnip
- 34: Vorderseite
- 36: Schuhpresseinheit, Schuhpresswalze
- 38: Gegenwalze
- 40: zweite Pickup-Walze
- 42: Rückseite
- 44: Glätt- bzw. Yankeezylinder
- 46: Trockenhaube
- 48: Presselement, Saugwalze
- 50: Pressnip
- 52: glatte Pressfläche
- 54: elastischer Mantel,
- 56: Durchbiegungseinstellwalze, "NipcoElast"-Walze
- 58: Joch
- 60: Anpresseinheit, Stützelement
- 62: Walzenbezug, Bezug des elastischen Walzenmantels
- 64: Elastmantel (elastischer Walzenmantel mit Bezug)
- L: Bahnlaufrichtung

## Patentansprüche

1. Maschine (10) zur Herstellung einer einseitig glatten Papierbahn (12), mit einem Formierbereich (14), einem Pressenbereich (16) und einem Trocknungsbereich (18), bei der die der zu glättenden Vorderseite (34) gegenüberliegende Rückseite (42) der Papierbahn (12) sowohl in einem dem Pressenbereich (16) zugeordneten Pressnip (28) als auch in einem ersten dem Trocknungsbereich (18) zugeordneten Pressnip (32) jeweils mit einem Pressfilz (20, 30) in Kontakt kommt, wobei der erste dem Trocknungsbereich (18) zugeordnete Pressnip (32) zwischen einem befilzten Presselement (48) und einem Glätt- und/oder Yankeezylinder (44) gebildet ist, wobei
die Papierbahn (12) in Bahnlaufrichtung (L) nach dem ersten dem Trocknungsbereich (18) zugeordneten Pressnip (32) durch einen zweiten dem Trocknungsbereich (18) zugeordneten Pressnip (50) geführt ist, **dadurch gekennzeichnet, dass** der zweite dem Trocknungsbereich zugeordnete Pressnip (50) zwischen einer glatten Pressfläche (52) und dem Glätt- bzw. Yankeezylinder (44) gebildet ist und in diesem die Rückseite (42) der Papierbahn (12) mit der glatten Pressfläche (52) in Kontakt kommt.

2. Maschine nach Anspruch 1,
**dadurch gekennzeichnet,**
**dass** die mit der Rückseite (42) der Papierbahn (12) in Kontakt kommende glatte Pressfläche (52) durch eine insbesondere mit einem elastischen Mantel (54, 64) versehene Durchbiegungseinstellwalze (56) gebildet ist.

3. Maschine nach Anspruch 2,
**dadurch gekennzeichnet,**
**dass** die Durchbiegungseinstellwalze (56) ein drehfestes Joch (58), um das der insbesondere elastische Walzenmantel (54) umläuft, und zwischen dem Joch (58) und dem Walzenmantel (54) angeordnete, quer zur Bahnlaufrichtung verteilte insbesondere hydraulische Anpresseinheiten (60) umfasst.

4. Maschine nach Anspruch 3,
**dadurch gekennzeichnet,**
**dass** die Anpresseinheiten (60) über eine der Durchbiegungseinstellwalze (56) zugeordnete Steuer- und/oder Regeleinrichtung einzeln, gruppenweise und/oder gemeinsam ansteuerbar sind.

5. Maschine nach einem der vorhergehenden Ansprüche,
**dadurch gekennzeichnet,**
**dass** der Mantel (54) der Durchbiegungseinstellwalze (56) in Walzenlängsrichtung so elastisch ist und/oder die Anpresseinheiten (60) über die Steuer- und/oder Regeleinrichtung so ansteuerbar sind, dass sich die Durchbiegungseinstellwalze zumindest im Wesentlichen an die Kontur der Oberfläche des Glätt- bzw. Yankeezylinders (44) in dessen Längsrichtung anpasst.

6. Maschine nach Anspruch 1,
**dadurch gekennzeichnet,**
**dass** die mit der Rückseite (42) der Papierbahn (12) in Kontakt kommende glatte Pressfläche (52) durch eine mit einem elastischen Bezug vorzugsweise aus Gummi oder Polyurethan versehene bombierte Anpresswalze gebildet ist.

7. Maschine nach Anspruch 1,
**dadurch gekennzeichnet,**
**dass** die mit der Rückseite (42) der Papierbahn (12) in Kontakt kommende glatte Pressfläche (52) durch eine Schuhwalze mit glattem Pressmantel gebildet ist.

8. Maschine nach einem der vorhergehenden Ansprüche,
**dadurch gekennzeichnet,**
**dass** die herzustellende Papierbahn (12) mittels eines Wasser aufnehmenden ersten Pressfilzes (20) von dem Formierbereich (14) übernommen wird und zusammen mit dem ersten Pressfilz (20) und einem zumindest im Wesentlichen nicht Wasser aufnehmenden glatten Transferband (26) durch den dem Pressenbereich (16) zugeordneten Pressnip (28) geführt ist, der erste Pressfilz (20) unmittelbar nach dem dem Pressenbereich (16) zugeordneten Pressnip (28) von der Papierbahn (12) weggeführt und die Papierbahn (12) zusammen mit dem glatten Transferband (26) vom dem Pressenbereich (16) zugeordneten Pressnip (28) weggeführt ist, anschließend mittels eines insbesondere konditionierten Wasser aufnehmenden, nicht durch den dem Pressenbereich (16) zugeordneten Pressnip (28) geführten zweiten Pressfilzes (30) von dem glatten Transferband (26) übernommen wird und anschließend zusammen mit dem zweiten Pressfilz (30) durch den ersten dem Trocknungsbereich (18) zugeordneten Pressnip (32) geführt ist.

9. Maschine nach Anspruch 8,
**dadurch gekennzeichnet,**
**dass** der erste Pressfilz (20) unmittelbar nach dem dem Pressenbereich (16) zugeordneten Pressnip (28) unter einem mit dem Transferband (26) und entsprechend der Papierbahn (12) gebildeten Winkel > 0°, vorzugsweise > 10°, von der Papierbahn (12) weggeführt ist.

10. Maschine nach Anspruch 8 oder 9,
**dadurch gekennzeichnet,**
**dass** der dem Pressenbereich (16) zugeordnete Pressnip (28) durch eine Schuhpresse (36, 38) gebildet ist.

11. Maschine nach einem der vorhergehenden Ansprüche,
**dadurch gekennzeichnet,**
**dass** die zu glättende Vorderseite (34) der Papierbahn (12) durch die in Bezug auf die Blattbildung untere Seite der Papierbahn (12) gebildet ist.

12. Maschine nach einem der vorhergehenden Ansprüche,
**dadurch gekennzeichnet,**
**dass** der erste Pressfilz (20) als Oberfilz und das glatte Transferband (26) als unteres Band durch den dem Pressenbereich (16) zugeordneten Pressnip (28) geführt ist.

13. Maschine nach einem der vorhergehenden Ansprüche,
**dadurch gekennzeichnet,**
**dass** die Papierbahn (12) im Bereich einer von dem zweiten Pressfilz (39( umschlungenen Pickup-Walze (40) durch den zweiten Pressfilz (30) von dem glatten Transferband (26) übernommen wird.

14. Maschine nach einem der vorhergehenden Ansprüche,
**dadurch gekennzeichnet,**
**dass** das zusammen mit dem Glätt- bzw. Yankeezylinder (44) den ersten dem Trocknungsbereich (18) zugeordneten Pressnip (32) bildende Presselement durch eine Saugwalze (48) gebildet ist.

15. Maschine nach einem der vorhergehenden Ansprüche,
**dadurch gekennzeichnet,**
**dass** das zusammen mit dem Glätt- bzw. Yankeezylinder (44) den ersten dem Trocknungsbereich (18) zugeordneten Pressnip (32) bildende Presselement (48) durch die von dem zweiten Pressfilz (30) umschlungene Pickup-Walze gebildet ist.

16. Maschine nach einem der vorhergehenden Ansprüche,
**dadurch gekennzeichnet,**
**dass** das zusammen mit dem Glätt- bzw. Yankeezylinder (44) den ersten dem Trocknungsbereich (18) zugeordneten Pressnip (32) bildende Presselement durch eine harte Walze gebildet ist.

17. Maschine nach einem der Ansprüche 1 bis 15,
**dadurch gekennzeichnet,**
**dass** das zusammen mit dem Glätt- bzw. Yankeezylinder (44) den ersten dem Trocknungsbereich (18) zugeordneten Pressnip (32) bildende Presselement (48) durch eine Schuhpresseinheit, insbesondere eine Schuhpresswalze gebildet ist.

18. Maschine nach einem der vorhergehenden Ansprüche,
**dadurch gekennzeichnet,**
**dass** die Papierbahn (12) mit ihrer zuvor mit dem glatten Transferband (26) in Kontakt gekommenen Seite an den Glätt- bzw. Yankeezylinder (44) übergeben wird.

## Claims

1. Machine (10) for producing a paper web (12) smooth on one side, having a forming area (14), a pressing area (16) and a drying area (18), in which the reverse (42) of the paper web (12), opposite the front side (34) that is to be smoothed, in each case comes into contact with a press felt (20, 30) both in a press nip (28) assigned to the pressing area (16) and also in a first press nip (32) assigned to the drying area (18), the first press nip (32) assigned to the drying area (18) being formed between a felted pressing element (48) and an M.G. and/or Yankee cylinder (44), the paper web (12) being led through a second press nip (50) assigned to the drying area (18) after the first press nip (32) assigned to the drying area (18) in the web running direction (L),
**characterized in that**
the second press nip (50) assigned to the drying area is formed between a smooth press surface (52) and the M.G. or Yankee cylinder (44) and, in this nip, the reverse (42) of the paper web (12) comes into contact with the smooth press surface (52).

2. Machine according to Claim 1,
**characterized in that**
the smooth press surface (52) coming into contact with the reverse (42) of the paper web (12) is formed by a controlled deflection roll (56), in particular provided with a resilient shell (54, 64).

3. Machine according to Claim 2,
**characterized in that**
the controlled deflection roll (56) has a yoke (58) which is fixed against rotation and around which the in particular resilient roll shell (54) revolves, and comprises pressing units (60), in particular hydraulic pressing units, arranged between the yoke (58) and the roll shell (54) and distributed transversely with respect to the web running direction.

4. Machine according to Claim 3,
**characterized in that**
the pressing units (60) can be activated individually, in groups and/or jointly via an open-loop and/or closed-loop control device assigned to the controlled deflection roll (56).

5. Machine according to one of the preceding claims,
**characterized in that**
the shell (54) of the controlled deflection roll (56) is so resilient in the roll longitudinal direction and/or the pressing units (60) can be activated via the open-loop and/or closed-loop control device in such a way that the controlled deflection roll is at least substantially matched to the contour of the surface of the M.G. or Yankee cylinder (44) in the longitudinal direction of the latter.

6. Machine according to Claim 1,
**characterized in that**
the smooth press surface (52) coming into contact with the reverse (42) of the paper web (12) is formed by a cambered pressure roll provided with a resilient cover, preferably made of natural rubber or polyurethane.

7. Machine according to Claim 1,
**characterized in that**
the smooth press surface (52) coming into contact with the reverse (42) of the paper web (12) is formed by a shoe roll with a smooth press shell.

8. Machine according to one of the preceding claims,
**characterized in that**
the paper web (12) to be produced is picked up from the forming area (14) by means of a first press felt (20) absorbing water and, together with the first press felt (20) and a smooth transfer belt (26) at least substantially not absorbing water, is led through the press nip (28) assigned to the pressing area (16), the first press felt (20) is led away from the paper web (12) immediately after the press nip (28) assigned to the pressing area (16), and the paper web (12), together with the smooth transfer belt (26), is led away from the press nip (28) assigned to the pressing area (16), is then picked up from the smooth transfer belt (26) by means of a second press felt (30) absorbing water, in particular conditioned water, which second press felt is not led through the press nip (28) assigned to the pressing area (16) and then, together with the second press felt (30), the paper web is led through the first press nip (32) assigned to the drying area (18).

9. Machine according to Claim 8,
**characterized in that**,
immediately after the press nip (28) assigned to the pressing area (16), the first press felt (20) is led away from the paper web (12) at an angle > 0°, preferably > 10°, formed with the transfer belt (26) and accordingly with the paper web (12).

10. Machine according to Claim 8 or 9,
**characterized in that**
the press nip (28) assigned to the pressing area (16) is formed by a shoe press (36, 38).

11. Machine according to one of the preceding claims,
**characterized in that**,
in relation to the sheet formation, the front side (34) of the paper web (12), which is to be smoothed, is formed by the underside of the paper web (12).

12. Machine according to one of the preceding claims,
**characterized in that**
the first press felt (20) is led through the press nip (28) assigned to the pressing area (16) as a top felt, and the smooth transfer belt (26) as a bottom belt.

13. Machine according to one of the preceding claims,
**characterized in that**
the paper web (12) is picked up from the smooth transfer belt (26) by the second press felt (30) in the area of a pick-up roll (40) around which the second press felt (39) wraps.

14. Machine according to one of the preceding claims,
**characterized in that**
the pressing element which, together with the M.G. or Yankee cylinder (44), forms the first press nip (32) assigned to the drying area (18), is formed by a suction roll (48).

15. Machine according to one of the preceding claims,
**characterized in that**
the pressing element (48) which, together with the M.G. or Yankee cylinder (44), forms the first press nip (32) assigned to the drying area (18), is formed by the pick-up roll around which the second press felt (30) wraps.

16. Machine according to one of the preceding claims,
**characterized in that**
the pressing element which, together with the M.G. or Yankee cylinder (44), forms the first press nip (32) assigned to the drying area (18), is formed by a hard roll.

17. Machine according to one of Claims 1 to 15,
**characterized in that**
the pressing element (48) which, together with the M.G. or Yankee cylinder (44), forms the first press nip (32) assigned to the drying area (18), is formed by a shoe press unit, in particular a shoe press roll.

18. Machine according to one of the preceding claims,
**characterized in that**
the paper web (12) is transferred to the M.G. or Yankee cylinder (44) with its side previously coming into contact with the smooth transfer belt (26).

## Revendications

1. Machine (10) pour la fabrication d'une bande de papier lisse d'un côté (12), comprenant une section de formage (14), une section de pressage (16) et une section de séchage (18), dans laquelle la face arrière (42) de la bande de papier (12) opposée à la face avant (34) à lisser vient en contact à la fois dans un pinçage (28) associé à la section de pressage (16) et dans un premier pinçage (32) associé à la section de séchage (18), à chaque fois avec un feutre de pressage (20, 30), le premier pinçage (32) associé à la section de séchage (18) étant formé entre un élément de pressage à feutre (48) et un cylindre de lissage et/ou un cylindre Yankee (44),
la bande de papier (12) étant guidée dans la direction d'avance de la bande (L) après le premier pinçage (32) associé à la section de séchage (18) à travers un deuxième pinçage (50) associé à la section de séchage (18), **caractérisée en ce que** le deuxième pinçage (50) associé à la section de séchage est formé entre une surface de pressage lisse (52) et le cylindre de lissage ou le cylindre Yankee (44) et dans ce pinçage, la face arrière (42) de la bande de papier (12) vient en contact avec la surface de pressage lisse (52).

2. Machine selon la revendication 1,
**caractérisée en ce que**
la surface de pressage lisse (52) venant en contact avec la face arrière (42) de la bande de papier (12) est formée par un rouleau d'ajustement de la flexion (56) pourvu notamment d'une enveloppe élastique (54, 64).

3. Machine selon la revendication 2,
**caractérisée en ce que**
le rouleau d'ajustement de la flexion (56) comprend une armature (58) fixée en rotation, autour de laquelle s'étend circonférentiellement l'enveloppe de rouleau (54) notamment élastique, et des unités de pressage (60) notamment hydrauliques disposées entre l'armature (58) et l'enveloppe de rouleau (54), et réparties transversalement à la direction d'avance de la bande.

4. Machine selon la revendication 3,
**caractérisée en ce que**
les unités de pressage (60) peuvent être commandées individuellement, en groupe et/ou ensemble par le biais d'un dispositif de commande et/ou de régulation associé au rouleau d'ajustement de la flexion (56).

5. Machine selon l'une quelconque des revendications précédentes,
**caractérisée en ce que**
l'enveloppe (54) du rouleau d'ajustement de la flexion (56) est élastique dans la direction longitudinale du rouleau et/ou les unités de pressage (60) peuvent être commandées par le biais du dispositif de commande et/ou de régulation de telle sorte que le rouleau d'ajustement de la flexion s'adapte au moins essentiellement au contour de la surface du cylindre de lissage ou du cylindre Yankee (44) dans sa direction longitudinale.

6. Machine selon la revendication 1,
**caractérisée en ce que**
la surface de pressage lisse (52) venant en contact avec la face arrière (42) de la bande de papier (12) est formée par un rouleau de pressage bombé pourvu d'un revêtement élastique, de préférence en caoutchouc ou en polyuréthane.

7. Machine selon la revendication 1,
**caractérisée en ce que**
la surface de pressage lisse (52) venant en contact avec la face arrière (42) de la bande de papier (12) est formée par un rouleau à sabot comprenant une enveloppe de pressage lisse.

8. Machine selon l'une quelconque des revendications précédentes,
**caractérisée en ce que**
la bande de papier à fabriquer (12) est reprise au moyen d'un premier feutre de pressage (20) recevant de l'eau depuis la section de formage (14) et est guidée conjointement avec le premier feutre de pressage (20) et une courroie de transfert lisse (26) ne recevant au moins essentiellement pas d'eau à travers le pinçage (28) associé à la section de pressage (16), le premier feutre de pressage (20) est guidé immédiatement après le pinçage (28) associé à la section de pressage (16) à l'écart de la bande de papier (12) et la bande de papier (12), conjointement avec la courroie de transfert lisse (26), est guidée à l'écart du pinçage (28) associé à la section de pressage (16), ensuite, au moyen d'un deuxième feutre de pressage (30) recevant notamment de l'eau traitée, n'étant pas guidé à travers le pinçage (28) associé à la section de pressage (16), est reprise par la courroie de transfert lisse (26) et ensuite, est guidée conjointement avec le deuxième feutre de pressage (30) à travers le premier pinçage (32) associé à la section de séchage (18).

9. Machine selon la revendication 8,
**caractérisée en ce que**
le premier feutre de pressage (20), immédiatement après le pinçage (28) associé à la section de pressage (16), est guidé suivant un angle supérieur à 0°, de préférence supérieur à 10°, formé avec la courroie de transfert (26) et, de manière correspondante, avec la bande de papier (12), à l'écart de la bande de papier (12).

10. Machine selon la revendication 8 ou 9,
**caractérisée en ce que**
le pinçage (28) associé à la section de pressage (16) est formé par une presse à sabot (36, 38).

11. Machine selon l'une quelconque des revendications précédentes,
**caractérisée en ce que**
la face avant (34) à lisser de la bande de papier (12) est formée par la face inférieure de la bande de papier (12), par rapport à la formation de feuilles.

12. Machine selon l'une quelconque des revendications précédentes,
**caractérisée en ce que**
le premier feutre de pressage (20), en tant que feutre supérieur, et la courroie de transfert lisse (26), en tant que courroie inférieure, sont guidés à travers le pinçage (28) associé à la section de pressage (16).

13. Machine selon l'une quelconque des revendications précédentes,
**caractérisée en ce que**
la bande de papier (12) est reprise dans la région d'un rouleau de reprise (40) entouré par le deuxième feutre de pressage (30) par le deuxième feutre de pressage (30) depuis la courroie de transfert lisse (26).

14. Machine selon l'une quelconque des revendications précédentes,
**caractérisée en ce que**
l'élément de pressage formant conjointement avec le cylindre de lissage ou le cylindre Yankee (44) le pinçage (32) associé à la section de séchage (18) est formé par un rouleau aspirant (48).

15. Machine selon l'une quelconque des revendications précédentes,
**caractérisée en ce que** l'élément de pressage (48) formant conjointement avec le cylindre de lissage ou le cylindre Yankee (44) le pinçage (32) associé à la section de séchage (18) est formé par le rouleau de reprise entouré par le deuxième feutre de pressage (30).

16. Machine selon l'une quelconque des revendications précédentes,
**caractérisée en ce que**
l'élément de pressage formant conjointement avec le cylindre de lissage ou le cylindre Yankee (44) le premier pinçage (32) associé à la section de séchage (18) est formé par un rouleau dur.

17. Machine selon l'une quelconque des revendications 1 à 15,
**caractérisée en ce que**
l'élément de pressage (48) formant conjointement avec le cylindre de lissage ou le cylindre Yankee (44) le premier pinçage (32) associé à la section de séchage (18) est formé par une unité de presse à sabot, notamment par un rouleau de presse à sabot.

18. Machine selon l'une quelconque des revendications précédentes,
**caractérisée en ce que**
la bande de papier (12) avec sa face venue en contact avec la courroie de transfert lisse (26) est transférée au cylindre de lissage ou au cylindre Yankee (44).
